# DEMANDE DE BREVET EUROPEEN

(11) **EP 1 055 793 A2**
(43) Date de publication de la demande: **29.11.2000**
(21) Numéro de dépôt: 00201677.2
(22) Date de dépôt: 11.05.2000
(51) Int. Cl.: E05G 1/00, G07D 11/00

(54) **Dispositif pour la protection de tiroirs renfermés dans un coffre-fort ou similaire**

(30) Priorité: 24.05.1999 IT TO990435
(71) Demandeur: FIAMCA S.p.A., 10146 Torino (IT)
(72) Inventeur: Giannozzi, Aldo, 10142 Torino (IT)
(74) Mandataire: Patrito, Pier Franco, Dr. Ing.

(57) **Abrégé**

Un dispositif de protection destiné à être appliqué dans un coffre-fort (1) derrière sa porte blindée normale (2) et devant des tiroirs (4) contenant des valeurs, lequel consiste en une première barre transversale (8), pivotée à une extrémité (9) à la structure (1) du coffre-fort et déplaçable entre une position de protection et une position d'accès, en une serrure (10) montée voisin de l'autre extrémité de la première barre (8) et susceptible d'empêcher le déplacement de la première barre (8) de la position de protection à la position d'accès, et en une deuxième barre (12) disposée suivant un angle par rapport à la première barre (8) et solidaire de celle-ci, s'étendant devant tous les tiroirs (4) qui doivent être protégés, à une courte distance de ceux-ci, de sorte à en prévenir l'ouverture lorsque la première barre (8) se trouve dans sa position de protection. La première barre (8) est pivotée de sorte à pouvoir être déplacée, dans sa position d'accès, en dehors du coffre-fort (1), de sorte à se trouver complètement en dehors de la trajectoire de déplacement soit des tiroirs (4) que des appareils (5) contenus dans le coffre-fort (1) et qui doivent pouvoir être emportés ou déplacés pour des buts d'entretien.

## Description

L'objet de la présente invention est un dispositif destiné à protéger contre l'effraction des tiroirs ou autres enceintes contenant des valeurs, renfermés dans un coffre-fort ou similaire.

Dans les appareillages automatiques (ainsi-dits ATM, Bancomat et similaires) pour la distribution de papiers-monnaies, à l'intérieur d'un coffre-fort sont installés des tiroirs contenant les billets de banque à distribuer, ainsi que des dispositifs qui, sous un contrôle adéquat, prélèvent les billets de banque de ces tiroirs et les délivrent aux utilisateurs. Ces tiroirs sont protégés par une porte blindée et donc, normalement, il n'est pas possible accéder aux tiroirs sinon par les agents autorisés.

Toutefois on connaît différents moyens pour ouvrir une porte blindée, pour la détacher du coffre-fort ou en tous cas pour la violer, de sorte à pouvoir accéder aux tiroirs porte-billets. Dans ce cas, d'habitude, un signal d' alarme est émis comme conséquence de la violation, mais le temps qui inévitablement s'écoule avant qu'une intervention puisse avoir lieu autorise à emporter les billets de banque renfermés dans les tiroirs, qui sont désormais sans défense.

Ce qu'on a dit ci-dessus par rapport aux appareillages de distribution automatique de papiers-monnaies s'applique d'une façon similaire à des autres cas de tiroirs ou similaires qui contiennent des valeurs et sont renfermés dans un coffre-fort ou similaire.

Le but principal de la présente invention est donc de réaliser un dispositif qui soit capable d'assurer à des tiroirs ou similaires, contenant des valeurs et renfermés dans un coffre-fort ou similaire, une protection ultérieure, même après que la porte blindée qui normalement les protège a été violée. Un autre but de l'invention est de réaliser un tel dispositif qui ne doit pas introduire des difficultés appréciables dans les opérations d'entretien normal du coffre-fort ou similaire. Encore un but de l'invention est de réaliser un tel dispositif qui doit être substantiellement simple et ne doit pas introduire une augmentation appréciable des frais.

L'invention a donc pour objet un dispositif de protection destiné à être appliqué dans un coffre-fort ou similaire derrière sa porte blindée habituelle et devant des tiroirs ou similaires contenant des valeurs, caractérisé en ce qu'il consiste en une première barre transversale, pivotée à sa première extrémité à la structure du coffre-fort ou similaire et déplaçable entre une position de protection et une position d'accès, en une serrure montée voisin de la deuxième extrémité de ladite première barre, opposée à ladite première extrémité pivotée, et disposée pour empêcher le déplacement de ladite première barre de la position de protection à la position d'accès, et en une deuxième barre disposée suivant un angle par rapport à ladite première barre et solidaire de celle-ci, s'étendant devant tous les tiroirs ou similaires qui doivent être protégés, à une courte distance de ceux-ci, de sorte à en prévenir l'ouverture, même la porte blindée étant ouverte, lors que ladite première barre se trouve dans sa position de protection.

De préférence, ladite serrure est montée sur ladite deuxième extrémité et elle coopère avec une contre-serrure montée sur la structure du coffre-fort ou similaire.

De préférence, ladite deuxième barre est perpendiculaire par rapport à ladite première barre.

De préférence, ladite première barre est pivotée de sorte à pouvoir être déplacée, dans sa position d'accès, en dehors du coffre-fort, de sorte à se trouver complètement en dehors de la trajectoire de déplacement soit des tiroirs ou similaires que des appareils contenus dans le coffre-fort et qui doivent pouvoir être emportés ou déplacés pour des buts d'entretien.

Il est à propos que le lieu de pivotage de ladite première barre se trouve du côté opposé au lieu de pivotage de la porte blindée du coffre-fort ou similaire.

Ces caractéristiques et autres, les buts et les avantages de la présente invention ressortiront plus clairement de la suivante description d'un mode de réalisation, constituant un exemple non limitatif, représenté d'une façon schématique dans les dessins annexés, dans lesquels:
La figure 1 montre un appareillage connu pour la distribution de billets de banque, ouvert, partiellement sectionné et avec les appareils intérieurs déplacés, et elle a le but de montrer un exemple des applications possibles de l'invention.
La figure 2 montre d'une façon schématique, en vue frontale, un espace de coffre-fort comprenant des tiroirs dont quelques-uns doivent être protégés, et le dispositif de l'invention appliqué à la protection de ces tiroirs.
La figure 3 montre en plan, partiellement sectionné, le coffre-fort dont à la figure 2 avec le dispositif de l'invention.

Faisant référence à la figure 1, un appareillage pour la distribution de billets de banque comporte d'habitude une structure de coffre-fort 1 avec sa porte blindée 2 pivotée à un côté du coffre-fort, et avec une enceinte supérieure 3 contenant des appareils de contrôle du fonctionnement. Nombre de tiroirs 4 contiennent les papiers-monnaies à distribuer, et ils coopèrent avec des dispositifs 5 pour prélever et transporter les billets de banque. Un tiroir 6 peut être prévu pour contenir des cartes, de l'argent non accepté et autres déchets. Toutes ces parties sont installées sur des rails 7 qui en autorisent le déplacement pour des opérations d'entretien.

Dans des conditions normales, l'ensemble des tiroirs 4 est renfermé dans le coffre-fort 1 et la porte blindée 2, fermée, les protège. Toutefois, si d'une façon quelconque la porte blindée 2 est ouverte, emportée ou violée, plus rien n'empêche d'accéder aux tiroirs 4 et de les vider. Bien entendu, la violation de la porte 2 aura de règle donné lieu à l'émission d'un signal d'alarme, mais le vidage des tiroirs 4, auquel rien ne s'oppose, peut être effectué en peu de temps, avant que toute intervention conséquente à l'alarme puisse avoir eu lieu. A cet inconvénient l'invention est destinée à remédier.

Le dispositif de protection suivant l'invention est représenté d'une façon schématique dans les figures 2 et 3. Il comprend une première barre 8 de résistance adéquate, laquelle est pivotée par une première extrémité, en 9, à la structure 1 du coffre-fort, de préférence sur le côté opposé au lieu de pivotage 2° de la porte blindée 2. Une serrure 10 est disposée voisin de la deuxième extrémité de la barre 8, opposée au lieu de pivotage 9, pour permettre de bloquer la barre 8 dans une position de protection, à savoir la position représentée par des lignes continues dans les figures. La serrure 10 peut être montée sur la structure 1 du coffre-fort et coopérer avec la deuxième extrémité de la barre 8, mais de préférence, comme représenté, la serrure 10 est montée dans la deuxième extrémité de la barre 8 et elle coopère avec une contre-serrure 11 appliquée à la structure 1 du coffre-fort.

Une deuxième barre 12, elle aussi de résistance adéquate, est solidaire de la première barre 8 et forme avec celle-ci un angle, de sorte è s'étendre devant tous les tiroirs 4 qui doivent être protégés. Les deux barres 8 et 12 peuvent être reliées entr'elles de toute façon adéquate, ou bien elles peuvent constituer une pièce unique. De préférence, la deuxième barre 12 s'étend en direction perpendiculaire de la première barre 8, dans un plan parallèle du plan de la porte blindée 2 fermée.

Comme on le peut remarquer sur la figure 3, les barres 8 et 12, lorsqu'elles se trouvent dans leur position de protection représentée par des lignes en trait plein, sont disposées dans l'espace existant entre la porte blindée 2 et la paroi frontale des tiroirs 4, à une courte distance de ces derniers, de sorte à en empêcher l'ouverture. D'autre part, celui qui est en possession de la clef ou du code qui autorise l'ouverture de la serrure 10 peut faire tourner les barres 8 et 12 avec la serrure 10 suivant une trajectoire Il, jusqu'à une position d'accès 8', 12', 10', représentée par des lignes mixtes, après que la porte blindée 2 a été déplacée dans sa position d'ouverture 2' représentée par des lignes mixtes, en la faisant tourner suivant une trajectoire I. Dans cette condition les tiroirs 4 sont librement accessibles pour toute opération à effectuer sur eux, et de plus les appareils intérieurs peuvent être déplacés ou emportés pour toute opération d'entretien, sans rencontrer aucun obstacle.

Dans le cas d'une tentative d'effraction, après que la porte blindée 2 a été de toute façon violée, et que l'accès à l'intérieur du coffre-fort a été ainsi rendu possible, les tiroirs 4 contenant les valeurs ne peuvent pas encore être ouverts parce qu'ils en sont empêchés par le dispositif de l'invention. Bien entendu, aussi ce dispositif, et pour lui la serrure 10, peut être violé à son tour, mais cela demande inévitablement un certain temps, lequel rend possible une intervention produite par l'alarme déclenchée par la violation de la porte blindée 2.

Le dispositif suivant l'invention, malgré sa simplicité substantielle, oppose donc un obstacle sérieux à quiconque cherche d'emporter illégalement les valeurs contenus dans les tiroirs.

Bien que l'invention ait été décrite dans son application à un appareillage pour la distribution automatique de valeurs, on doit entendre que le dispositif qui en constitue l'objet peut trouver emploi dans maintes applications ayant des exigences similaires, c'est à dire, en général, là où des tiroirs ou autres enceintes contenant des valeurs sont normalement protégés par une porte blindée mais ils demeureraient sans défense, dans l'absence du dispositif suivant l'invention, comme conséquence de la violation de la porte.

Une application particulière de l'invention est aussi celle qui tend à introduire, d'une façon simple, une protection pour des tiroirs ou autres enceintes contenant des valeurs, renfermés dans un armoire ou similaire, dont la porte n'est pas blindée, ou bien est blindée d'une façon insuffisamment fiable.

On doit comprendre que l'invention n'est pas limitée au mode de réalisation décrit et illustré comme exemple. Plusieurs modifications sont à la portée des auteurs de projets; par exemple, l'installation des barres mobiles et de leur serrure peut être faite de plusieurs façons différentes de celle représentée, et la serrure, au lieu d'être ouverte par une clef ou un code, peut être ouverte par un dispositif à temps ou par une commande à distance.

Ces modifications et d'autres, ainsi que tout remplacement de moyens techniquement équivalents, peuvent être réalisés sans sortir du domaine des revendications annexés.

## Revendications

1. Dispositif de protection destiné à être appliqué dans un coffre-fort (1), armoire ou similaire derrière sa porte normale (2), éventuellement blindée, et devant des tiroirs (4) ou autres enceintes contenant des valeurs, caractérisé en ce qu'il consiste en une première barre (8) transversale, pivotée à sa première extrémité (9) à la structure (1) du coffre-fort ou similaire et déplaçable entre une position de protection et une position d'accès, en une serrure (10) susceptible d'empêcher le déplacement de ladite première barre (8) de la position de protection à la position d'accès, et en une deuxième barre (12) disposée suivant un angle par rapport à ladite première barre (8) et solidaire de celle-ci, s'étendant devant tous les tiroirs (4) ou similaires qui doivent être protégés, à une courte distance de ceux-ci, de sorte à en prévenir l'ouverture, même la porte (2) étant ouverte, lorsque ladite première barre (8) se trouve dans sa position de protection.

2. Dispositif de protection suivant la revendication 1, caractérisé en ce que ladite serrure (10) est montée voisin de la deuxième extrémité de ladite première barre (8), opposée à ladite première extrémité pivotée (9).

3. Dispositif de protection suivant la revendication 2, caractérisé en ce que ladite serrure (10) est montée sur ladite deuxième extrémité de la première barre (8) et elle coopère avec une contre-serrure (11) montée sur la structure (1) du coffre-fort ou similaire.

4. Dispositif de protection suivant la revendication 1, caractérisé en ce que ladite deuxième barre (12) est perpendiculaire par rapport à ladite première barre (8).

5. Dispositif de protection suivant la revendication 1, caractérisé en ce que ladite première barre (8) est pivotée de sorte à pouvoir être déplacée, dans sa position d'accès, en dehors du coffre-fort (1) ou similaire, de sorte à se trouver complètement en dehors de la trajectoire de déplacement soit des tiroirs (4) ou similaires que des appareils (5) contenus dans le coffre-fort (1) ou similaire et qui doivent pouvoir être emportés ou déplacés pour des buts d'entretien.

6. Dispositif de protection suivant la revendication 1, caractérisé en ce que le lieu (9) de pivotage de ladite première barre (8) se trouve du côté opposé au lieu de pivotage (2°) de la porte (2) éventuellement blindée du coffre-fort (1) ou similaire.

7. Dispositif de protection suivant une ou plusieurs des revendications précédentes, caractérisé par son application particulière à la protection des tiroirs (4) contenant des billets de banque dans un appareillage (1) pour la distribution automatique de billets de banque.

8. Dispositif destiné à protéger contre l'effraction des tiroirs ou similaires contenant des valeurs et renfermés dans un coffre-fort ou similaire, caractérisé par les particularités, dispositions et fonctionement, tels qu'ils ressortent de la description ci-dessus et des dessins annexés, ou remplacés par des moyens techniquement équivalents, pris dans leur ensemble, dans leurs différentes combinaisons ou séparément.
